# EUROPÄISCHE PATENTANMELDUNG

(11) **EP 4 607 085 A1**
(43) Veröffentlichungstag der Anmeldung: **27.08.2025**
(21) Anmeldenummer: 25155673.4
(22) Anmeldetag: 03.02.2025
(51) Int. Cl.: F21V 17/02, F21V 17/06, F21V 21/002, F21V 21/30, F21V 23/06, F21S 8/06, F21V 17/08

(54) **ABSTRAHLEINRICHTUNG FÜR EIN LEUCHTENSYSTEM UND LEUCHTENSYSTEM**

(30) Priorität: 26.02.2024 AT 501542024
(71) Anmelder: H4X e.U., 8055 Graz (AT)
(72) Erfinder: Hierzer, Andreas, 8010 Graz (AT)
(74) Vertreter: Isarpatent

(57) **Zusammenfassung**

Eine Abstrahleinrichtung (10) für ein Leuchtensystem (100), umfasst eine Halterung (1) mit einer elektrischen Basiskontaktkomponente (1a) für einen Abstrahlkopf (2); einen Abstrahlkopf (2), welcher mit der elektrischen Basiskontaktkomponente (1a) verbunden oder verbindbar ist und ein Leuchtmittel (3) und eine elektrische Kontakteinrichtung (4) umfasst, wobei die elektrische Kontakteinrichtung (4) einen kabellosen Schwenkkontakt (4a) umfasst, mit welchem der Abstrahlkopf (2) um eine Schwenkachse (5) drehbar ist, welche sich von der Halterung (1) zum Abstrahlkopf (2) erstreckt, wobei der kabellose Schwenkkontakt (4a) weiterhin einen zylindrischen Kontakt (4az) umfasst, welcher mit einem Kontaktstift (1ak) in der elektrischen Basiskontaktkomponente (1a) und entlang der Schwenkachse (5) einsteckbar ist, und/oder die elektrische Kontakteinrichtung (4) einen kabellosen Kippkontakt (4b) umfasst, mit welchem der Abstrahlkopf (2) um eine Kippachse (6) drehbar ist, welche senkrecht zur Schwenkachse (5) und durch den Abstrahlkopf (2) verläuft, wobei der kabellose Kippkontakt (4b) einen Ringkontakt (4bk) umfasst, an dessen Außenseite ein Gleitkontakt (4bg) anliegt, wobei die Kippachse (6) durch einen Ringmittelpunkt des Ringkontakts (4bk) verläuft.

## Beschreibung

### TECHNISCHES GEBIET DER ERFINDUNG

Die Erfindung betrifft eine Abstrahleinrichtung für ein Leuchtensystem und ein Leuchtensystem.

### TECHNISCHER HINTERGRUND

Leuchtensysteme bieten die Möglichkeit, Beleuchtungsmittel an vorgesehenen Positionen zu positionieren und dort auszurichten, wenn eine Verdreh- oder Verschwenkmechanik an einer Abstrahleinheit vorhanden ist.

Halteträger solcher Leuchtensysteme dienen als mechanische Montagemittel, um die Leuchten an deren vorgesehenen Positionen zu befestigen, an welchen dann eine Ausrichtung der Abstrahleinheit und des abgestrahlten Lichtkegels in die gewünschte Raumrichtung erfolgen kann. Dabei können solche Abstrahleinheiten vorteilhaft entlang zumindest eines Freiheitsgrades beweglich sein. Bei üblichen Leuchtensystemen kann die elektrische Verbindung zwischen der Abstrahleinheit und dem Halteträger über ein Kabel geführt sein, welches eine Ausrichtungsbewegung der Abstrahleinheitjedoch einschränken kann. Hierbei kann etwa eine Verschwenkung der Abstrahleinheit beispielsweise über eine Drehung von 360° hinaus nur schwer erreicht werden.

Eine elektrische Verbindung über ein Kabel kann bei Bewegung der elektrischen Verbindung durch die Länge des Kabels limitiert sein. Des Weiteren kann es bei einem Kabel möglich sein, dass dieses bei starker und/oder häufiger Verformung reißen kann und dadurch Kontaktfehler auftreten können. Des Weiteren kann durch ein Kabel eine zusätzliche Steifigkeit des Kabels selbst auftreten, die insbesondere bei sehr kleinen Leuchtendimensionen unerwünscht sein kann.

Daher ist es wünschenswert, eine elektrische Verbindung in einem beweglichen Bereich der Abstrahleinheit bereitzustellen, welche nicht durch die Länge eines Kabels der elektrischen Verbindung limitiert sind.

Die Druckschrift DE 10 2014 205 663 B4 beschreibt eine Halteanordnung für ein Funktionsbauteil einer Beleuchtungsvorrichtung, sowie eine Beleuchtungsvorrichtung. Dabei ist ein Funktionsbauteil mittels der Halteanordnung in kardanischer Weise verschwenkbar lagerbar, um ein Ausrichten des derart gelagerten Funktionsbauteils zu ermöglichen.

### ZUSAMMENFASSUNG DER ERFINDUNG

Eine der Aufgaben der Erfindung besteht darin, Lösungen für Leuchtsysteme und deren Abstrahleinheit zu finden, welche eine größere Flexibilität hinsichtlich einer Bewegung der Abstrahleinheit im Bereich einer elektrischen Verbindung ermöglichen und dabei auf elektrische Verbindungskabel verzichten zu können.

Diese und andere Aufgaben werden durch eine Abstrahleinrichtung mit den Merkmalen des Anspruchs 1 und durch ein Leuchtensystem mit den Merkmalen des Anspruchs 15 gelöst.

Gemäß einem ersten Aspekt der Erfindung umfasst die Abstrahleinrichtung für ein Leuchtensystem eine Halterung mit einer elektrischen Basiskontaktkomponente für einen Abstrahlkopf; einen Abstrahlkopf, welcher mit der elektrischen Basiskontaktkomponente verbunden oder verbindbar ist und ein Leuchtmittel und eine elektrische Kontakteinrichtung umfasst, wobei die elektrische Kontakteinrichtung einen kabellosen Schwenkkontakt umfasst, mit welchem der Abstrahlkopf um eine Schwenkachse drehbar ist, welche sich von der Halterung zum Abstrahlkopf erstreckt, wobei der kabellose Schwenkkontakt weiterhin einen zylindrischen Kontakt umfasst, welcher mit einem Kontaktstift in der elektrischen Basiskontaktkomponente und entlang der Schwenkachse einsteckbar ist, und/oder die elektrische Kontakteinrichtung einen kabellosen Kippkontakt umfasst, mit welchem der Abstrahlkopf um eine Kippachse drehbar ist, welche senkrecht zur Schwenkachse und durch den Abstrahlkopf verläuft, wobei der kabellose Kippkontakt einen Ringkontakt umfasst, an dessen Außenseite ein Gleitkontakt anliegt, wobei die Kippachse durch einen Ringmittelpunkt des Ringkontakts verläuft.

Bei dem kabellosen Schwenkkontakt und dem kabellosen Kippkontakt handelt es sich jeweils um mechanische und elektrische Kontakte.

Eine der vorliegenden Erfindung zugrunde liegende Idee besteht darin, eine Schwenkbewegung und/oder eine Kippbewegung des Abstrahlkopfs im Bereich der elektrischen Kontaktführung zu erreichen, ohne dabei einen Kabelkontakt über die Bewegungsstelle führen zu müssen. Die elektrische Kontaktführung kann durch zueinander bewegliche Kontaktkomponenten erzielt werden, wobei sich elektrische leitfähige Komponenten berühren und dabei relativ zueinander bewegt werden können.

Der Abstrahlkopf kann fest mit der Halterung verbunden sein und dort mit der elektrischen Basiskontaktkomponente elektrisch kontaktiert sein und nur den Kippkontakt im Abstrahlkopf aufweisen, etwa distanziert von der Halterung, oder auch (oder anstatt) einen kabellosen Schwenkkontakt aufweisen, welcher in die Halterung eingesteckt sein kann und auch entfernt werden kann, wenn der Abstrahlkopf von der Halterung abgenommen wird. Im letzteren Fall kann der Abstrahlkopf vorteilhaft einsteckbar und wieder abnehmbar sein. Der Kontaktstift kann in eine mittige Ausnehmung im zylindrischen Kontakt eingeführt werden.

Gemäß einem ersten Aspekt der Erfindung umfasst das Leuchtensystem zumindest einen Halteträger mit zumindest einer daran angeordneten erfindungsgemäßen Abstrahleinrichtung, wobei die Halterung mit der elektrischen Basiskontaktkomponente für den Abstrahlkopf an dem Halteträger angeordnet ist.

Ein Halteträger gemäß der Erfindung ist dabei nicht auf bestimmte Querprofile oder Querschnitte oder Designausführungen eingeschränkt. Beispielsweise kann der Halteträger mit einem rechteckigen Querschnitt und einer länglichen Ausdehnung entlang einer oder mehrerer Richtungen, etwa mit sequentiell aneinander nachfolgenden Abschnitten, ausgeformt sein. Die Halterung oder mehrere Halterungen können sich an einer oder mehreren Seiten des Halteträgers befinden, welche einer Montageseite des Halteträgers benachbart oder abgewandt ist.

An dem Halteträger kann sich eine oder können sich mehrere Halterungen unter einem bestimmten Winkel von dem Halteträger wegerstrecken.

Vorteilhafte Ausgestaltungen und Weiterbildungen ergeben sich aus den weiteren Unteransprüchen sowie aus der Beschreibung unter Bezugnahme auf die Figuren. Gemäß einer Weiterbildung der Abstrahleinrichtung ist der Gleitkontakt mit dem Leuchtmittel verbunden und der Gleitkontakt sowie der Ringkontakt sind innerhalb des Abstrahlkopfs angeordnet.

Das Leuchtmittel kann beispielsweise zumindest eine LED umfassen, welche in einer dafür vorgesehenen Fassung in dem Abstrahlkopf zu dessen Abstrahlseite hin angeordnet sein kann. Das Gehäuse des Abstrahlkopfs mitsamt der Abstrahlseite, der Kontaktführung zwischen dem Gleitkontakt und dem Leuchtmittel, können starr mit dem Gleitkontakt zusammen um die Kippachse rotiert werden und/oder um die Schwenkachse gedreht werden.

Gemäß einer Weiterbildung der Abstrahleinrichtung umfasst der Gleitkontakt einen ersten Gleitkontakt und einen zweiten Gleitkontakt, jeweils als Teilkontakte, und der Ringkontakt umfasst einen ersten Ringkontakt und einen zweiten Ringkontakt, jeweils als Teilkontakte, für eine positive und negative Gleichstromverbindung des Leuchtmittels, wobei der erste Gleitkontakt und der zweite Gleitkontakt entlang einer Richtung parallel zur Kippachse nebeneinander angeordnet sind und sich jeweils in einer gebogenen Form zum zugehörigen Ringkontakt erstrecken und wobei der erste Ringkontakt und der zweite Ringkontakt entlang der Kippachse nebeneinander angeordnet sind.

Die Gleichstrompolung kann vorteilhaft mit einem Pluspol und einem Minuspol über die ersten und zweiten Gleitkontakte, welche mit den zugehörigen Ringkontakten verbunden sein können, zum Leuchtmittel geführt werden. Die Gleitkontakte können dazu vorteilhaft eine Bogensymmetrie aufweisen und sich entlang deren Krümmung an die Ringkontakte andrücken, vorteilhaft unter einer bestimmten mechanischen Spannung, damit der Kontakt auch unter Kippdrehung gewährleistet bleiben kann. Durch die nebeneinanderliegende Anordnung kann die Kippbewegung gleichzeitig und mit gleichem Ausmaß an beiden Polen (erster und zweiter Gleitkontakt) erfolgen.

Gemäß einer Weiterbildung der Abstrahleinrichtung erlaubt der kabellose Kippkontakt ein Verdrehen des Abstrahlkopfs um einen vorbestimmten Winkel kleiner 180° gegen die Schwenkachse und/oder der kabellose Schwenkkontakt eine Rotation des Abstrahlkopfs um größer oder gleich 360° um die Schwenkachse erlaubt.

Die längliche Ausdehnung des Gehäuses des Abstrahlkopfs kann vorteilhaft im unverkippten Zustand des Abstrahlkopfs entlang der Schwenkachse verlaufen, wobei dann ein Verkippen von dieser weg erfolgen kann, beispielsweise um 90 ° oder mehr.

Gemäß einer Weiterbildung der Abstrahleinrichtung erstreckt sich der zylindrische Kontakt des kabellosen Schwenkkontakts an einem ersten Ende des Abstrahlkopfs aus diesem heraus, wobei das erste Ende einer Abstrahlseite des Abstrahlkopfs abgewandt ist.

Die Kontaktierung mit der elektrischen Basiskontaktkomponente und die Einfassung in die Halterung kann dabei um eine vorbestimmte Distanz beabstandet zum Gehäuse des Abstrahlkopfs erfolgen.

Bei der elektrischen Basiskontaktkomponente kann es sich um eine Verbindung mit einer elektrischen Verkabelung in dem Halteträger des Leuchtensystems handeln.,

Die elektrische Basiskontaktkomponente selbst kann einen Kontaktstift umfassen, welcher in das Innere des zylindrischen Kontakts des Abstrahlkopfs eingesteckt werden kann. Falls die Abstrahleinrichtung keinen Schwenkkontakt umfasst, kann die elektrische Basiskontaktkomponente direkt mit den Leitern in dem Abstrahlkopf verbunden sein. Die elektrische Basiskontaktkomponente kann mit elektrischen Leitern in dem Halteträger des Leuchtensystems verbunden sein, wobei die elektrischen Leiter in dem Halteträger als Kabel oder kabellos als Kontakte mit Leiterbahnen, Schienen oder Platinen oder ähnlichem ausgeführt sein können.

Gemäß einer Weiterbildung der Abstrahleinrichtung ist der zylindrische Kontakt des kabellosen Schwenkkontakts durch das Innere des Abstrahlkopfs mit dem Ringkontakt des kabellosen Kippkontakts verbunden.

Die Kontaktführung zum Ringkontakt kann vorteilhaft in das Innere des Abstrahlkopfs führen.

Gemäß einer Weiterbildung der Abstrahleinrichtung umfasst der Abstrahlkopf eine Hohlgehäusekomponente und ein Einfasselement, in welches Einfasselement der zylindrische Kontakt des kabellosen Schwenkkontakts und der Ringkontakt des kabellosen Kippkontakts eingefasst und miteinander verbunden sind und das Einfasselement an dessen Außenseite zwei Drehstifte entlang der Kippachse umfasst, welche in zugehörige Ausnehmungen in der Hohlgehäusekomponente eingerastet sind und mit dem Einfasselement relativ zur Hohlgehäusekomponente um die Kippachse drehbar sind.

Durch das Einfasselement kann eine Kippbewegung des Einfasselements relativ zur Hohlgehäusekomponente erzielt werden, wodurch der Abstrahlkopf gegenüber der Schwenkachse gekippt werden kann.

Gemäß einer Weiterbildung der Abstrahleinrichtung fixieren der Kontaktstift und der mit diesem zusammengesteckte zylindrische Kontakt den Abstrahlkopf mechanisch an der Halterung gegen eine Bewegung entlang der Schwenkachse.

Der zylindrische Kontakt kann dabei entlang der Schwenkachse geführt bleiben und der Abstrahlkopf relativ zu diesem verkippt werden, wobei das Gehäuse des Abstrahlkopfs im Bereich der Verkippung relativ zum zylindrischen Kontakt eine Ausnehmung für den zylindrischen Kontakt aufweisen kann.

Gemäß einer Weiterbildung der Abstrahleinrichtung weist der Abstrahlkopf ein Gewicht von geringer oder gleich 10 g auf.

Gemäß einer Weiterbildung der Abstrahleinrichtung weist ein Außengehäuse des Abstrahlkopfs eine Länge entlang dessen zylindrischer Symmetrieachse von kleiner oder gleich 21 mm auf.

Gemäß einer Weiterbildung der Abstrahleinrichtung beträgt im unverkippten Zustand eine Länge des Abstrahlkopfs von dessen Abstrahlseite bis zum Ende des zylindrischen Kontakts weniger oder gleich 29,5 mm.

Gemäß einer Weiterbildung der Abstrahleinrichtung weist die Halterung einen Durchmesser von kleiner oder gleich 9 mm auf.

Gemäß einer Weiterbildung der Abstrahleinrichtung weist ein Außengehäuse des Abstrahlkopfs einen Außendurchmesser von kleiner oder gleich 30 mm auf.Gemäß einer Weiterbildung der Abstrahleinrichtung weist der zylindrische Kontakt an dessen Ende eine Kunststoffkappe auf.

Gemäß einer Weiterbildung des Leuchtensystems ist er Halteträger gegenüber einer Gewichtskraft horizontal, vertikal oder gekippt dazu orientierbar.

Das Leuchtensystem kann vorteilhaft an einer Deckenwand oder Seitenwand montiert werden. Insbesondere aufgrund der kleinen Größe bietet sich das System mit dem Halteträger auch zur Montage an einer Wand oder Decke von Ausstellungsregalen, -vitrinen, etc. an (auch eine abgehängte Montage ist möglich). Der Halteträger kann beispielsweise an einer Halterung und losgelöst von einer Decke oder Wand angeordnet sein, etwa auch an einer freistehenden Halterung oder Gestell.

Gemäß einer Weiterbildung des Leuchtensystems ist der Halteträger an einer Decke oder Seitenwand eines Raumes oder eines Möbelstücks montierbar oder an einer freistehenden Halterung montierbar oder ist selbst als freistehende Halterung ausgeformt.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### KURZE INHALTSANGABE DER FIGUREN

Die vorliegende Erfindung wird nachfolgend anhand der in den schematischen Figuren angegebenen Ausführungsbeispiele näher erläutert. Es zeigen dabei:
Fig. 1 eine schematische Darstellung eines Leuchtensystems gemäß einem Ausführungsbeispiel der vorliegenden Erfindung;
Fig. 2 perspektivische Ansichten eines Abstrahlkopfs in einer Abstrahleinrichtung in einer Halterung des Leuchtensystems gemäß einem Ausführungsbeispiel der vorliegenden Erfindung;
Fig. 3a einen Längsschnitt durch einen Abstrahlkopf in einer Abstrahleinrichtung gemäß einem Ausführungsbeispiel der vorliegenden Erfindung;
Fig. 3b eine perspektivische Draufsicht und eine perspektivische Schrägansicht auf einen Abstrahlkopf in einer Abstrahleinrichtung gemäß einem Ausführungsbeispiel der vorliegenden Erfindung; und
Fig. 4 eine Explosionsdarstellung des Abstrahlkopfs gemäß einem Ausführungsbeispiel der vorliegenden Erfindung.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt. Richtungsangebende Terminologie wie etwa "oben", "unten", "links", "rechts", "über", "unter", "horizontal", "vertikal", "vorne", "hinten" und ähnliche Angaben werden lediglich zu erläuternden Zwecken verwendet und dienen nicht der Beschränkung der Allgemeinheit auf spezifische Ausgestaltungen wie in den Figuren gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### AUSFÜHRLICHE BESCHREIBUNG VON AUSFÜHRUNGSBEISPIELEN

Fig. 1 zeigt eine schematische Darstellung eines Leuchtensystems gemäß einem Ausführungsbeispiel der vorliegenden Erfindung.

In der Fig. 1 ist ein Leuchtensystem 100 mit einem Halteträger 110 mit mehreren daran angeordneten erfindungsgemäßen Abstrahleinrichtungen 10 gezeigt, wobei die Halterung 1 mit der elektrischen Basiskontaktkomponente 1a für den Abstrahlkopf 2 an dem Halteträger 110 angeordnet ist. Der Halteträger 110 nach der Fig. 1 kann sechs Abstrahleinrichtungen 10 umfassen, wobei dies lediglich eine beispielhafte Ausführung ist und die Anzahl der Abstrahleinrichtungen 10 auch davon abweichen kann. Die Abstrahleinrichtungen 10 können an vorbestimmten Positionen an dem Halteträger 110 angeordnet sein, beispielsweise äquidistant zueinander oder davon abweichend.

Die Abstrahleinrichtungen 10 können erfindungsgemäß eine Halterung 1 mit einer elektrischen Basiskontaktkomponente 1a in der Halterung 1 zum Verbinden mit dem Abstrahlkopf 2 aufweisen. Dabei ist es möglich, dass der Abstrahlkopf 2 mit der elektrischen Basiskontaktkomponente 1a fest verbunden ist oder mit dieser lösbar ausgeführt sein kann, wobei ein zylindrischer Kontakt 4az in die Halterung 1 einsteckbar und herauslösbar sein kann. Im letzteren Fall kann eine kabellose elektrische lösbare Verbindung zwischen Halterung 1 und Abstrahlkopf 2 vorliegen und der Abstrahlkopf 2 um eine Schwenkachse (nicht gezeigt) drehbar sein, wobei auf ein Kabel zur Kontaktierung an dieser Stelle verzichtet werden kann.

Bei der elektrischen Basiskontaktkomponente 1a kann ein Kontaktstift 1ak (nur symbolisch gezeigt) vorhanden sein, welcher in den zylindrischen Kontakt 4az eingesteckt werden kann. Eine Umfassung kann dann den zylindrischen Kontakt 4az an Position halten, vorteilhaft auch gegen eine Gewichtskraft des Abstrahlkopfs 2.

In der Fig. 1 sind dazu die zwei Abstrahlköpfe 2 auf der rechten Seite des Halteträgers 110 separiert vom Halteträger 110 dargestellt, wobei zur Verdeutlichung der Komponenten des Abstrahlkopfs 2 noch eine Explosionsdarstellung ähnlich der Fig. 4 dargestellt ist.

Fig. 2 zeigt eine perspektivische Schnittansicht eines Abstrahlkopfs in einer Abstrahleinrichtung in einer Halterung des Leuchtensystems gemäß einem Ausführungsbeispiel der vorliegenden Erfindung.

Die rechte und linke Zeichnung der Fig. 2 zeigen die Abstrahleinrichtung 10, welche mit der Halterung 1 an dem Halteträger 110 des Leuchtensystems 100 angebracht ist. Der Abstrahlkopf 2 kann dabei um die Schwenkachse 5 verdreht sein, was der Vergleich der beiden Zeichnungen zueinander zeigt, und gegen die Schwenkachse 5 verkippt sein, beispielsweise um einen vorbestimmten Winkel abweichend von der vertikalen Ausrichtung des Abstrahlkopfs 2.

Die Halterung 1 kann an dem Halteträger 110 des Leuchtensystems 100 fixiert sein und sich von dem Halteträger 110 wegerstrecken. In der Fig. 2 ist dazu ein

Querschnitt durch die Längserstreckung des Halteträgers 110 dargestellt. In dieser ist gezeigt, dass sich die elektrische Basiskontaktkomponente 1a für den Abstrahlkopf 2 auch teilweise in den Halteträger 110 hinein erstrecken kann und dort mit einem elektrischen Anschluss in dem Halteträger 110 verbunden sein kann.

Betreffend die Größendimensionen kann eine beispielhafte Distanz zwischen dem elektrischen Anschluss in dem Halteträger 110 und der Unterseite des Abstrahlkopfs 2 etwa 51,7 mm betragen und ein Außenradius des zylindrischen Abstrahlkopfs 2 kann beispielsweise 30 mm betragen.

Fig. 3a zeigt einen Längsschnitt durch einen Abstrahlkopf in einer Abstrahleinrichtung gemäß einem Ausführungsbeispiel der vorliegenden Erfindung.

Der Abstrahlkopf 2 umfasst ein Leuchtmittel 3 und eine elektrische Kontakteinrichtung 4, wobei die elektrische Kontakteinrichtung 4 einen kabellosen Schwenkkontakt 4a umfasst, mit welchem der Abstrahlkopf 2 um eine Schwenkachse (nicht gezeigt) drehbar ist, wobei der kabellose Schwenkkontakt 4a weiterhin einen zylindrischen Kontakt 4az umfasst, welcher mit einem Kontaktstift in der elektrischen Basiskontaktkomponente und entlang der Schwenkachse einsteckbar ist. Des Weiteren kann die elektrische Kontakteinrichtung 4 einen kabellosen Kippkontakt 4b umfassen, mit welchem der Abstrahlkopf 2 um eine Kippachse (nicht gezeigt) drehbar ist, wobei der kabellose Kippkontakt 4b einen Ringkontakt 4bk umfasst, an dessen Außenseite ein Gleitkontakt 4bg anliegt, wobei die Kippachse durch einen Ringmittelpunkt des Ringkontakts 4bk verläuft.

Es kann dabei der Gleitkontakt 4bg mit dem Leuchtmittel 3 verbunden sein und der Gleitkontakt 4bg sowie der Ringkontakt 4bk innerhalb des Abstrahlkopfs 2 angeordnet sein.

Des Weiteren kann sich der zylindrische Kontakt 4az des kabellosen Schwenkkontakts 4a an einem ersten Ende E1 des Abstrahlkopfs 2 aus diesem heraus erstrecken, wobei das erste Ende E1 einer Abstrahlseite AS des Abstrahlkopfs 2 abgewandt ist. Der Abstrahlkopf 2 kann ein zylindrisches Außengehäuse AG aufweisen.

Der zylindrische Kontakt 4az kann gegen die Längsrichtung des zylindrischen Außengehäuses AG des Abstrahlkopfs 2 verkippt werden, wofür eine Aussparung am ersten Ende E1 des Abstrahlkopfs im zylindrischen Außengehäuse vorgesehen ist, sodass der zylindrische Kontakt 4az dort nach oben gekippt werden kann. Dabei kann sich der Ringkontakt 4bk in der Darstellung der Fig. 3a im Uhrzeigersinn drehen und am daran angespannten Gleitkontakt 4bg reiben.

Fig. 3b zeigt eine perspektivische Draufsicht und eine perspektivische Schrägansicht auf einen Abstrahlkopf in einer Abstrahleinrichtung gemäß einem Ausführungsbeispiel der vorliegenden Erfindung.

Die linke Zeichnung der Fig. 3b zeigt das zylindrische Außengehäuse AG des Abstrahlkopfs 2 in einer Draufsicht von oben, wobei dem ersten Ende E1 zugewandt eine Ausnehmung im zylindrischen Außengehäuse AG vorhanden sein kann, damit der zylindrische Kontakt 4az vorteilhaft aus der Symmetrieachse des Abstrahlkopfs 2 herausgekippt werden kann. Dabei kann im Inneren des Abstrahlkopfs 2 jedoch der Ringkontakt mit dem Gleitkontakt (nach Fig. 3a) in Verbindung bleiben. Die Ausnehmung kann der Abstrahlseite AS abgewandt sein.

Die rechte Zeichnung der Fig. 3b zeigt den zylindrischen Abstrahlkopf 2 von außen, insbesondere mit der kreisförmigen Abstrahlseite AS und dem zylindrischen Kontakt 4az an der gegenüberliegenden Seite des Abstrahlkopfs 2.

Fig. 4 zeigt eine Explosionsdarstellung des Abstrahlkopfs gemäß einem Ausführungsbeispiel der vorliegenden Erfindung.

Der Abstrahlkopf 2 kann ein zylindrisches Außengehäuse AG aufweisen, in welches alle anderen Komponenten des Abstrahlkopfs 2 eingefasst sein können.

Der zylindrische Kontakt 4az des kabellosen Schwenkkontakts 4a kann durch das Innere des Abstrahlkopfs 2 mit dem Ringkontakt 4bk des kabellosen Kippkontakts 4b verbunden sein. Dazu kann ein zylindrischer Innenkörper ik vorhanden sein, in welchen der zylindrische Kontakt und eine elektrische Leitung zum Ringkontakt geführt sein kann und der Ringkontakt 4k fest eingefasst ein kann. Der Innenkörper ik kann in ein Einfasselement 7 eingefasst sein.

Dazu kann der Abstrahlkopf 2 eine Hohlgehäusekomponente 11 und das Einfasselement 7 umfassen, in welches Einfasselement 7 der zylindrische Kontakt 4az mit dem Innenkörper ik eingefasst sein kann und das Einfasselement 7 an dessen Außenseite zwei Drehstifte 8 entlang der Kippachse 6 umfassen, welche in zugehörige Ausnehmungen 9 in der Hohlgehäusekomponente 11 eingerastet sind und mit dem Einfasselement 7 relativ zur Hohlgehäusekomponente 11 um die Kippachse 6 drehbar sind, wenn zusammengesteckt. Der Gleitkontakt 4bg kann mit einer elektrischen Leiterführung in einem Kunststoffboden kb umfasst sein, welcher in der Hohlgehäusekomponente 11 eingelegt sein kann. Die elektrische Leiterführung kann mit dem Leuchtmittel 3 verbunden werden. An einer Vorderseite kann in der Hohlgehäusekomponente 11 noch eine Elektronik EK (etwa eine Leiterplatte) für das Leuchtmittel 3 angeordnet sein, sowie weitere Elemente, beispielsweise ein Abstrahlreflektor AR, ein Einfassgewinde EG sowie eine transparente Abdeckung AD, welche an der Abstrahlseite AS den Abstrahlkopf AS abschließen kann.

Am Ende des zylindrischen Kontakts 4az kann dieser eine Kunststoffkappe kp aufweisen, mit welcher ein Einstecken in die elektrische Basiskontaktkomponente der Halterung (nicht gezeigt) erfolgen kann.

Optional kann in die Hohlgehäusekomponente 11 ein Fixierstift FS eingesetzt werden, welcher sich durch manche der Komponenten im Inneren der Hohlgehäusekomponente 11 erstrecken kann und diese gegen eine Verdrehung relativ zueinander fixieren kann.

Es ist dabei anzumerken, dass für den Gleichstromkontakt der Gleitkontakt 4bg einen ersten Gleitkontakt 4bg-1 und einen zweiten Gleitkontakt 4bg-2 umfassen kann und der Ringkontakt 4bk einen ersten Ringkontakt 4bk-1 und einen zweiten Ringkontakt 4bk-2 für eine positive und negative Gleichstromverbindung des Leuchtmittels 3 umfassen kann, wobei der erste Gleitkontakt 4bg-1 und der zweite Gleitkontakt 4bg-2 entlang einer Richtung parallel zur Kippachse 6 nebeneinander angeordnet sein und sich jeweils in einer gebogenen Form zum zugehörigen Ringkontakt 4bk-1, 4bk-2 erstrecken können und wobei der erste Ringkontakt 4bk-1 und der zweite Ringkontakt 4bk-2 entlang der Kippachse 6 nebeneinander angeordnet sein können.

Bei der Hohlgehäusekomponente 11 kann es sich um einen Kühlkörper handeln.

In der vorangegangenen detaillierten Beschreibung sind verschiedene Merkmale zur Verbesserung der Stringenz der Darstellung in einem oder mehreren Beispielen zusammengefasst worden. Es sollte dabei jedoch klar sein, dass die obige Beschreibung lediglich illustrativer, keinesfalls jedoch beschränkender Natur ist. Sie dient der Abdeckung aller Alternativen, Modifikationen und Äquivalente der verschiedenen Merkmale und Ausführungsbeispiele. Viele andere Beispiele werden dem Fachmann aufgrund seiner fachlichen Kenntnisse in Anbetracht der obigen Beschreibung sofort und unmittelbar klar sein.

Die Ausführungsbeispiele wurden ausgewählt und beschrieben, um die der Erfindung zugrundeliegenden Prinzipien und ihre Anwendungsmöglichkeiten in der Praxis bestmöglich darstellen zu können. Dadurch können Fachleute die Erfindung und ihre verschiedenen Ausführungsbeispiele in Bezug auf den beabsichtigten Einsatzzweck optimal modifizieren und nutzen. In den Ansprüchen sowie der Beschreibung werden die Begriffe "beinhaltend" und "aufweisend" als neutralsprachliche Begrifflichkeiten für die entsprechenden Begriffe "umfassend" verwendet. Weiterhin soll eine Verwendung der Begriffe "ein", "einer" und "eine" eine Mehrzahl derartig beschriebener Merkmale und Komponenten nicht grundsätzlich ausschließen.

### BEZUGSZEICHENLISTE

- 1: Halterung
- 1a: elektrischen Basiskontaktkomponente
- 1ak: Kontaktstift
- 2: Abstrahlkopf
- 3: Leuchtmittel
- 4: elektrische Kontakteinrichtung
- 4a: kabelloser Schwenkkontakt
- 4az: zylindrischer Kontakt
- 4b: kabelloser Kippkontakt
- 4bg: Gleitkontakt
- 4bg-1: erster Gleitkontakt
- 4bg-2: zweiter Gleitkontakt
- 4bk: Ringkontakt
- 4bk-1: erster Ringkontakt
- 4bk-2: zweiter Ringkontakt
- 5: Schwenkachse
- 6: Kippachse
- 7: Einfasselement
- 8: Drehstift
- 9: Ausnehmung
- 10: Abstrahleinrichtung
- 11: Hohlgehäusekomponente
- 100: Leuchtensystem
- 110: Halteträger
- AD: transparente Abdeckung
- AG: zylindrisches Außengehäuse
- AR: Abstrahlreflektor
- AS: Abstrahlseite
- E1: erstes Ende
- EG: Einfassgewinde
- EK: Elektronik
- FS: Fixierstift
- ik: Innenkörper
- kb: Kunststoffboden
- kp: Kunststoffkappe

## Patentansprüche

1. Abstrahleinrichtung (10) für ein Leuchtensystem (100), umfassend:
- eine Halterung (1) mit einer elektrischen Basiskontaktkomponente (1a) für einen Abstrahlkopf (2);
- einen Abstrahlkopf (2), welcher mit der elektrischen Basiskontaktkomponente (1a) verbunden oder verbindbar ist und ein Leuchtmittel (3) und eine elektrische Kontakteinrichtung (4) umfasst, wobei die elektrische Kontakteinrichtung (4)
einen kabellosen Schwenkkontakt (4a) umfasst, mit welchem der Abstrahlkopf (2) um eine Schwenkachse (5) drehbar ist, welche sich von der Halterung (1) zum Abstrahlkopf (2) erstreckt, wobei der kabellose Schwenkkontakt (4a) weiterhin einen zylindrischen Kontakt (4az) umfasst, welcher mit einem Kontaktstift (1ak) in der elektrischen Basiskontaktkomponente (1a) und entlang der Schwenkachse (5) einsteckbar ist,
und/oder die elektrische Kontakteinrichtung (4) einen kabellosen Kippkontakt (4b) umfasst, mit welchem der Abstrahlkopf (2) um eine Kippachse (6) drehbar ist, welche senkrecht zur Schwenkachse (5) und durch den Abstrahlkopf (2) verläuft, wobei der kabellose Kippkontakt (4b) einen Ringkontakt (4bk) umfasst, an dessen Außenseite ein Gleitkontakt (4bg) anliegt, wobei die Kippachse (6) durch einen Ringmittelpunkt des Ringkontakts (4bk) verläuft.

2. Abstrahleinrichtung (10) gemäß Anspruch 1, wobei der Gleitkontakt (4bg) mit dem Leuchtmittel (3) verbunden ist und der Gleitkontakt (4bg) sowie der Ringkontakt (4bk) innerhalb des Abstrahlkopfs (2) angeordnet sind.

3. Abstrahleinrichtung (10) gemäß Anspruch 1 oder 2, wobei der Gleitkontakt (4bg) einen ersten Gleitkontakt (4bg-1) und einen zweiten Gleitkontakt (4bg-2) umfasst und der Ringkontakt (4bk) einen ersten Ringkontakt (4bk-1) und einen zweiten Ringkontakt (4bk-2) für eine positive und negative Gleichstromverbindung des Leuchtmittels (3) umfasst, wobei der erste Gleitkontakt (4bg-1) und der zweite Gleitkontakt (4bg-2) entlang einer Richtung parallel zur Kippachse (6) nebeneinander angeordnet sind und sich jeweils in einer gebogenen Form zum zugehörigen Ringkontakt (4bk-1, 4bk-2) erstrecken und wobei der erste Ringkontakt (4bk-1) und der zweite Ringkontakt (4bk-2) entlang der Kippachse (6) nebeneinander angeordnet sind.

4. Abstrahleinrichtung (10) gemäß einem der Ansprüche 1 bis 3, wobei der kabellose Kippkontakt (4b) ein Verdrehen des Abstrahlkopfs (2) um einen vorbestimmten Winkel kleiner 180° gegen die Schwenkachse (5) zulässt und/oder der kabellose Schwenkkontakt (4a) eine Rotation des Abstrahlkopfs (2) um größer oder gleich 360° um die Schwenkachse (5) zulässt.

5. Abstrahleinrichtung (10) gemäß einem der Ansprüche 1 bis 4, wobei sich der zylindrische Kontakt (4az) des kabellosen Schwenkkontakts (4a) an einem ersten Ende (E1) des Abstrahlkopfs (2) aus diesem heraus erstreckt, wobei das erste Ende (E1) einer Abstrahlseite (AS) des Abstrahlkopfs (2) abgewandt ist.

6. Abstrahleinrichtung (10) gemäß einem der Ansprüche 1 bis 5, wobei der zylindrische Kontakt (4az) des kabellosen Schwenkkontakts (4a) durch das Innere des Abstrahlkopfs (2) mit dem Ringkontakt (4bk) des kabellosen Kippkontakts (4b) verbunden ist.

7. Abstrahleinrichtung (10) gemäß einem der Ansprüche 1 bis 6, wobei der Abstrahlkopf (2) eine Hohlgehäusekomponente (11) und ein Einfasselement (7) umfasst, in welches Einfasselement (7) der zylindrische Kontakt (4az) des kabellosen Schwenkkontakts (4a) und der Ringkontakt (4bk) des kabellosen Kippkontakts (4b) eingefasst und miteinander verbunden sind und das Einfasselement (7) an dessen Außenseite zwei Drehstifte (8) entlang der Kippachse (6) umfasst, welche in zugehörige Ausnehmungen (9) in der Hohlgehäusekomponente (11) eingerastet sind und mit dem Einfasselement (7) relativ zur Hohlgehäusekomponente (11) um die Kippachse (6) drehbar sind.

8. Abstrahleinrichtung (10) gemäß einem der Ansprüche 1 bis 7, wobei der Kontaktstift (1ak) und der mit diesem zusammengesteckte zylindrische Kontakt (4az) den Abstrahlkopf (2) mechanisch an der Halterung (1) gegen eine Bewegung entlang der Schwenkachse (5) fixieren.

9. Abstrahleinrichtung (10) gemäß einem der Ansprüche 1 bis 8, wobei der Abstrahlkopf (2) ein Gewicht von geringer oder gleich 10 g aufweist.

10. Abstrahleinrichtung (10) gemäß einem der Ansprüche 1 bis 9, wobei ein Außengehäuse (AG) des Abstrahlkopfs (2) eine Länge entlang dessen zylindrischer Symmetrieachse von kleiner oder gleich 21 mm aufweist.

11. Abstrahleinrichtung (10) gemäß einem der Ansprüche 1 bis 10, wobei im unverkippten Zustand eine Länge des Abstrahlkopfs (2) von dessen Abstrahlseite (AS) bis zum Ende des zylindrischen Kontakts (4az) von kleiner oder gleich 29,5 mm beträgt.

12. Abstrahleinrichtung (10) gemäß einem der Ansprüche 1 bis 11, wobei die Halterung (1) einen Durchmesser von kleiner oder gleich 9 mm aufweist, und/oder ein Außengehäuse (AG) des Abstrahlkopfs (2) einen Außendurchmesser von kleiner oder gleich 30 mm aufweist, und/oder der zylindrische Kontakt (4az) an dessen Ende eine Kunststoffkappe aufweist.

13. Leuchtensystem (100) umfassend,
- zumindest einen Halteträger (110) mit zumindest einer daran angeordneten Abstrahleinrichtung (10) gemäß einem der Ansprüche 1 bis 12, wobei die Halterung (1) mit der elektrischen Basiskontaktkomponente (1a) für den Abstrahlkopf (2) an dem Halteträger (110) angeordnet ist.

14. Leuchtensystem (100) nach Anspruch 13, bei welchem der Halteträger (110) gegenüber einer Gewichtskraft horizontal, vertikal oder gekippt dazu orientierbar ist.

15. Leuchtensystem (100) nach Anspruch 13 oder 14, bei welchem der Halteträger (110) an einer Decke oder Seitenwand eines Raumes oder eines Möbelstücks montierbar ist oder an einer freistehenden Halterung montierbar ist oder selbst als freistehende Halterung ausgeformt ist.
